# EUROPÄISCHE PATENTSCHRIFT

(11) **EP 1 267 389 B1**
(45) Veröffentlichungstag und Bekanntmachung des Hinweises auf die Patenterteilung: **17.11.2004**
(21) Anmeldenummer: 02100705.9
(22) Anmeldetag: 13.06.2002
(51) Int. Cl.: H01J 61/12, H01J 61/70

(54) **Niederdruckgasentladungslampe mit quecksilberfreier Gasfüllung**
Mercury-free low pressure gas discharge lamp
Lampe à décharge au gaz à basse pression sans mercure

(30) Priorität: 15.06.2001 DE 10128915
(43) Veröffentlichungstag der Anmeldung: 18.12.2002
(73) Patentinhaber: Philips Intellectual Property & Standards GmbH, 20099 Hamburg (DE); Koninklijke Philips Electronics N.V., 5621 BA Eindhoven (NL)
(72) Erfinder: Scholl,Robert Dr. c/o Philips Corp.Int.Prop. GmbH, 52066, Aachen (DE); Hilbig,Rainer Dr. c/o Philips Corp.Int.Prop.GmbH, 52066, Aachen (DE); Körber, Achim c/o Philips Corp.Int.Prop.GmbH, 52066, Aachen (DE); Baier,Johannes Dr. c/o Philips Corp.Int.Prop.GmbH, 52066, Aachen (DE); Jüstel,Thomas Dr. c/o Philips Corp.Int.Prop.GmbH, 52066, Aachen (DE); Schmidt,Peter Dr. c/o Philips Corp.Int.Prop.GmbH, 52066, Aachen (DE)
(74) Vertreter: Volmer, Georg, Dipl.-Ing.

(56) Entgegenhaltungen:
- EP-A- 0 316 189
- EP-A- 0 422 816
- EP-A- 1 093 152
- GB-A- 2 014 358

## Beschreibung

Die Erfindung betrifft eine Niederdruckgasentladungslampe, die mit einem Gasentladungsgefäß, das eine Gasfüllung enthält, mit Elektroden und mit Mitteln zur Erzeugung und Aufrechterhaltung einer Niederdruckgasentladung ausgerüstet ist.

Die Lichterzeugung in Niederdruckgasentladungslampen beruht darauf, dass Ladungsträger, insbesondere Elektronen, aber auch Ionen, durch ein elektrisches Feld zwischen den Elektroden der Lampe so stark beschleunigt werden, dass sie in der Gasfüllung der Lampe durch Zusammenstöße mit den Gasatomen oder Molekülen der Gasfüllung diese anregen oder ionisieren. Bei der Rückkehr der Atome oder Moleküle der Gasfüllung in ihren Grundzustand wird ein mehr oder weniger großer Teil der Anregungsenergie in Strahlung umgewandelt.

Konventionelle Niederdruckgasentladungslampen enthalten Quecksilber in der Gasfüllung und weisen außerdem einen Leuchtstoffüberzug innen auf dem Gasentladungsgefäß auf. Es ist ein Nachteil der Quecksilber-Niederdruckgasentladungslampen, dass Quecksilberdampf primär Strahlung im hochenergetischen, aber unsichtbaren UV-C-Bereich des elektromagnetischen Spektrums abgibt, die erst durch die Leuchtstoffe in die sichtbare, wesentlich niederenergetischere Strahlung umgewandelt werden muss. Die Energiedifferenz wird dabei in unerwünschte Wärmestrahlung umgewandelt.

Das Quecksilber in der Gasfüllung wird außerdem auch verstärkt als umweltschädliche und giftige Substanz angesehen, die in modernen Massenprodukten aufgrund der Umweltgefährdung bei Anwendung, Produktion und Entsorgung möglichst vermieden werden sollte.

Es ist bereits bekannt, das Spektrum von Niederdruckgasentladungslampen zu beeinflussen, indem man das Quecksilbers in der Gasfüllung durch andere Stoffe ersetzt.

Beispielsweise ist aus GB 2 014 358 A eine Niederdruckgasentladungslampe bekannt, die ein Entladungsgefäß, Elektroden und eine Füllung umfasst, die wenigstens ein Kupferhalogenid als UV-Emitter enthält. Diese kupferhalogenidhaltige Niederdruckgasentladungslampe emittiert im sichtbaren Bereich sowie im UV-Bereich bei 324,75 und 327,4 nm.
Aus EP-A-0 316 189 eine Niederdruckgasentladungslampe, deren Füllung neben einem Puffergas die aktiven Verbindungen CS₂oder CSe₂enthalten kann, bekannt. Weiterhin ist aus EP 1 093 152 eine elektrodenlose Lampe, die Zinnjodid in der Gasfüllung enthält bekannt

Es ist eine Aufgabe der vorliegenden Erfindung eine Niederdruckgasentladungslampe zu schaffen, deren Strahlung möglichst nahe am sichtbaren Bereich des elektromagnetischen Spektrums liegt.

Erfindungsgemäß wird die Aufgabe gelöst durch eine Niederdruckgasentladungslampe, die mit einem Gasentladungsgefäß, das eine Gasfüllung mit einem Chalkogenid, ausgewählt aus der Gruppe der Sulfide, Selenide und Telluride, der Elemente der 4. Hauptgruppe des Periodischen Systems der Elemente, ausgewählt aus Silicium, Germanium, Zinn und Blei, und mit einem Puffergas enthält, mit inneren oder äußeren Elektroden und mit Mitteln zur Erzeugung und Aufrechterhaltung einer Niederdruckgasentladung ausgerüstet ist.

In der erfindungsgemäßen Lampe findet eine molekulare Gasentladung bei Niederdruck statt, die Strahlung im sichtbaren und nahen UVA-Bereich des elektromagnetischen Spektrum abgibt. Da es sich um die Strahlung einer molekularen Entladung handelt, ist die genaue Lage des Kontinuums durch die Art des Chalkogenids, etwaigen weiteren Additiven sowie Lampeninnendruck und Betriebstemperatur steuerbar.

Kombiniert mit Leuchtstoffen hat die erfindungsgemäße Lampe eine visuelle Effizienz, die beträchtlich höher ist als die von konventionellen Niederdruckquecksilberentladungslampen. Die visuelle Effizienz, ausgedrückt in Lumen/Watt ist das Verhältnis zwischen der Helligkeit der Strahlung in einem bestimmten sichtbaren Wellenlängenbereich und der Erzeugungsenergie für die Strahlung. Die hohe visuelle Effizienz der erfindungsgemäßen Lampe bedeutet, dass eine bestimmte Lichtmenge durch weniger Leistungsaufnahme realisiert wird.

Die Chalkogenide der Elemente der 4. Hauptgruppe des PSE, z. B. Silicium, Germanium, Zinn und Blei haben eine hohe Dissoziationsenergie. Deshalb wird nur ein geringer Anteil der Moleküle in der Gasphase während der Gasentladung durch Elektronenstoßionisation gespalten und es treten nur wenige Chalkogenid-Ionen während der Gasentladung auf. Das wirkt sich ebenfalls günstig auf die visuelle Effizienz der Lampe aus.
Außerdem wird die Verwendung von Quecksilber vermieden.

Eine vorteilhafte Verwendung findet die erfindungsgemäße Lampe als UV-A-Lampe für Sonnenbänke, Desinfektionsleuchten und Lackhärtungsbeleuchtungen. Für allgemeine Beleuchtungszwecke wird die Lampe mit entsprechenden Leuchtstoffen kombiniert. Weil die Verluste durch Stokesche Verschiebung gering sind, erhält man sichtbares Licht mit einer hohen Lichtausbeute von mehr als 100 Lumen/Watt.

Es ist besonders bevorzugt, dass das Chalkogenid ausgewählt ist aus der Gruppe SiS, GeS, GeSe, GeTe, SnS, SnSe und SnTe.

Besonders vorteilhafte Wirkungen gegenüber dem Stand der Technik werden erhalten, wenn die Gasfüllung Germaniumselenid GeSe enthält. Man erhält eine Gasentladung mit einem breiten kontinuierlichen Spektrum.

Es kann auch bevorzugt sein, dass die Gasfüllung Germaniumsulfid enthält. Eine Gasfüllung, die Germaniumsulfid enthält, zeichnet sich durch einen hohen Dampfdruck aus.

Eine weiter verbesserte Effizienz wird erreicht, wenn die Gasfüllung ein Gemisch aus zwei oder mehreren Chalkogeniden des Siliciums, Germaniums, Zinns und Bleis enthält.

Es ist bevorzugt, dass in dem Chalkogenid das molare Verhältnis n zwischen dem Chalkogen und Element der 4. Hauptgruppe des PSE 0,8 ≤ n ≤1,2 ist.

Die Gasfüllung kann als Puffergas ein Edelgas, ausgewählt aus der Gruppe Helium, Neon, Argon, Krypton und Xenon umfassen.

Im Rahmen der vorliegenden Erfindung kann es bevorzugt sein, dass das Gasentladungsgefäß einen Leuchtstoffüberzug auf der äußeren Oberfläche aufweist. Die UVA-Strahlung, die von der erfindungsgemäßen Niederdruckgasentladungslampe abgestrahlt wird, wird von den gängigen Glassorten nicht absorbiert, sondern passiert die Wände des Entladungsgefäßes nahezu verlustfrei. Der Leuchtstoffüberzug kann deshalb auf der Außenseite des Gasentladungsgefäßes angebracht werden. Dadurch wird das Herstellungsverfahren vereinfacht.

Es kann auch bevorzugt sein, dass das Gasentladungsgefäß einen Leuchtstoffüberzug auf der inneren Oberfläche aufweist.

Nachfolgend wird die Erfindung anhand von einer Figur und einem Ausführungsbeispiel weiter erläutert.
- Fig. 1: zeigt schematisch die Lichterzeugung in einer Niederdruckgasentladungslampe mit einer Gasfüllung, die Germaniumselenid enthält.

In der in Fig. 1 gezeigten Ausführungsform besteht die erfindungsgemäße Niederdruckgasentladungslampe aus einem rohrförmigen Lampenkolben 1, der einen Entladungsraum umgibt. An beiden Enden des Rohrs sind innen Elektroden 2 eingeschmolzen, über die die Gasentladung gezündet werden kann. Die Niederdruckgasentladungslampe umfasst weiterhin in an sich bekannter Weise ein elektrisches Vorschaltgerät, das die Zündung und den Betrieb der Gasentladungslampe regelt.

Das Gasentladungsgefäß kann auch als ein mehrfach gefaltetes oder gewendeltes Rohr ausgeführt und von einem Außenkolben umgeben sein.

Die Wand des Gasentladungsgefäßes besteht bevorzugt aus einer Glassorte, Quarz, Aluminiumoxid oder Yttrium-Aluminium-Granat.

Die Gasfüllung besteht im einfachsten Fall aus einem Chalkogenid des Siliciums, Germaniums, Zinns und Bleis in einer Menge von 2x10⁻11 mol/cm³ bis 2x10⁻⁹ mol/cm³ und einem Edelgas. Das Edelgas dient als Puffergas und erleichtert die Zündung der Gasentladung. Bevorzugtes Puffergas ist Argon. Argon kann ganz oder teilweise durch ein anderes Edelgas, wie Helium, Neon, Krypton oder Xenon ersetzt werden.

Chalkogenide sind binäre chemische Verbindungen, die ein Chalkogen, d.h. ein Element der 6. Hauptgruppe des Periodischen Systems der Elemente, als elektronegative Komponente enthalten. Im Rahmen der vorliegenden Erfindung werden die Chalkogenide, die die Chalkogene Schwefel (S), Selen(Se) und Tellur (Te) enthalten, verwendet.

Im Rahmen der vorliegenden Erfindung werden bevorzugt die Chalkogenide, die die Chalkogene Schwefel (S), Selen(Se) und Tellur (Te) enthalten, verwendet.

Als Elemente der vierten Hauptgruppe des Periodischen Systems der Elemente kommen für die Erfindung die Elemente Silicium (Si), Germanium (Ge), Zinn(Sn) und Blei(Pb) in Betracht.

Für die Erfindung ist es bevorzugt, Chalkogenide der Elemente der 4. Hauptgruppe des PSE zu verwenden, in denen das molare Verhältnis n zwischen dem Chalkogen und dem Element der 4. Hauptgruppe des PSE bei 0.8 ≤ n ≤ 1,2 liegt.

In Tab.1 sind die spektroskopischen Eigenschaften einiger Chalkogenide der Elemente der vierten Hauptgruppe des PSE zusammengefasst. T*[K] ist die Wandtemperatur der Lampe, bei der der Partialdampfdruck des Chalkogenids 10 µbar erreicht. In der Spalte "Trans." ist die Art der strahlenden Übergänge (transitions) im Chalkogenidmolekül angegeben. "X" bezeichnet den elektronischen Grundzustand des Moleküls, "A',"B","D" und "E" einen elektronisch angeregten Zustand des Moleküls, D[eV] ist die Dissoziationsenergie des betreffenden Chalkogenids und λ* eine charakteristische Wellenlänge der molekularen Emission.

Eine Möglichkeit zur Effizienzsteigerung besteht darin, zwei oder mehr Chalkogenide des Siliciums, Germaniums, Zinns und Bleis in der Gasatmosphäre zu kombinieren.

Die Effizienz kann weiterhin verbessert werden, wenn der Betriebsinnendruck der Lampe optimiert wird. Der Kaltfülldruck des Puffergases ist optimal, wenn das Produkt aus dem Kaltfülldruck des Edelgases p mit dem kleinsten Durchmesser des Gasentladungsgefäßes d die Bedingung 0,2 mbar cm < p.d < 20 mbar cm erfüllt.
Als weitere vorteilhafte Maßnahme zur Steigerung der Lumeneffizienz der Niederdruckgasentladungslampe hat sich die Kontrolle der Betriebstemperatur der Lampe durch geeignete konstruktive Maßnahmen erwiesen, so dass während des Betriebes bei einer Außentemperatur von 25 °C eine Innentemperatur entsprechend T* ± 50 [K] gemäß Tab. 1 erreicht wird Die Innentemperatur T* bezieht sich auf die kälteste Stelle des Gasentladungsgefäßes.

Um die Innentemperatur zu erhöhen, kann das Gasentladungsgefäß auch mit einem Außenkolben, der mit einer IR-Strahlung reflektierende Schicht beschichtet ist, umgeben werden. Bevorzugt ist eine Infrarotstrahlung reflektierende Beschichtung aus indiumdotiertem Zinnoxid.

Ein geeigneter Werkstoff für die Elektroden in der erfindungsgemäßen Niederdruckgasentladungslampe besteht beispielsweise aus Nickel oder einer Nickellegierung oder aus einem hochschmelzenden Metall, insbesondere Wolfram und Wolframlegierungen, insbesondere Wolframlegierungen mit Rhenium. Auch Verbundwerkstoffe aus Wolfram mit Thoriumoxid oder Indiumoxid sind geeignet. Die Elektroden können noch mit einem Material mit niedriger Austrittsarbeit beschichtet werden.

In der Ausführungsform gemäß Fig 1 ist das Gasentladungsgefäß der Lampe an seiner Außenfläche mit einer Leuchtstoffschicht 4 beschichtet. Die ausgesendete UV-Strahlung der Gasentladung regt die Leuchtstoffe in der Leuchtstoffschicht zur Emission von Licht im sichtbaren Bereich 5 an.

Die chemische Zusammensetzung der Leuchtstoffschicht bestimmt das Spektrum des Lichts bzw. dessen Farbton. Die als Leuchtstoffe in Frage kommenden Materialien müssen die erzeugte Strahlung absorbieren und in einem geeigneten Wellenlängenbereich z. B. für die drei Grundfarben Rot, Blau und Grün emittieren und eine hohe Fluoreszenzquantenausbeute erreichen.

Die Emission von Germaniumchalkogenide liegt zu hauptsächlich im UV-Bereich und zu einem kleinen Teil im blauen Spektralbereich.
Mit Hilfe der Leuchtstoffschicht kann dieses bläulich-weiße Emissionspektrum in ein weißes Lichtspektrum mit einer Farbtemperatur unter 10.000 K überführt werden. Die Leuchtstoffschicht einer weiß-emittierenden Lampe mit Germaniumchalkogeniden kann zu diesem Zweck einen einzelnen Leuchtstoff enthalten, der die UV-Strahlung in sichtbares Licht mit einem breiten Farbspektrum von grün bis rot überführt. Ein solcher Leuchtstoff ist vorzugsweise ein Ce³⁺-aktivierter Leuchtstoff wie beispielsweise Y₃Al₅O₁₂:Ce oder (Y₁₋ₓGdₓ)₃(Al_{1-y}Ga_{y})₅O₁₂:Ce (0 ≤ x ≤ 1, 0 ≤ y ≤ 1). Alternativ kann SrLi₂SiO₄:Eu verwendet werden.

Alternativ kann die Leuchtstoffschicht zwei oder drei Leuchtstoffe enthalten. Enthält die Leuchtstoffschicht zwei Leuchtstoffe, so überführt ein Leuchtstoff UV-Strahlung in rotes Licht und der andere Leuchtstoff überführt UV-Strahlung in grünes Licht. Im Falle von drei Leuchtstoffen enthält die Leuchtstoffschicht einen weiteren Leuchtstoff, der UV-Strahlung in blaues Licht überführt. Die verwendeten Leuchtstoffe sollten eine starke Absorption im Bereich 250 bis 400 nm aufweisen. Vorzugsweise liegt das Emissionsmaximum eines blauemittierenden Leuchtstoffs zwischen 440 und 480 nm, eines grün-emittierenden Leuchtstoffes zwischen 510 und 560 nm und eines rot-emittierenden Leuchtstoffs zwischen 590 und 660 nm. Da die Leuchtstoffe eine hohe thermische Löschungstemperatur aufweisen sollten, werden vorzugsweise Linienemitter, Breitbandemitter mit einer kleinen Stokes-Verschiebung oder Wirtsgitter mit niedrigen Phononenfrequenzen verwendet.

Ein blau-emittierender Leuchtstoff ist vorzugsweise ausgewählt aus der Gruppe (Ba₁₋ₓSrₓ)MgAl₁₀O₁₇:Eu (0 ≤ x ≤ 1), (Ba₁₋ₓ,Srₓ)₅(PO₄)₃(F,Cl):Eu (0 ≤ x ≤ 1), (Ba_{1-x-y},Srₓ,Ca_{y})₅(PO₄)₃(F,Cl):Eu (0 ≤ x ≤ 1), (Y₁₋ₓGdₓ)₂SiO₅:Ce, ZnS:Ag SrS:Ce, (Ba₁₋ₓSrₓ)MgSi₂O₈:Eu (0 ≤ x ≤ 1) und (La₁₋xGdₓ)OBr:Ce (0 ≤ x ≤ 1). Ein grün-emittierender Leuchtstoff ist vorzugsweise ausgewählt aus der Gruppe (Ba₁₋ₓSrₓ)MgAl₁₀O₁₇:Eu,Mn (0 ≤ x ≤ 1), (Ba₁₋ₓSrₓ)₂SiO₄:Eu (0 ≤ x ≤ 1), ZnS:Cu,Al,Au, SrGa₂S₄:Eu, (Y₁₋ₓGdₓ)BO₃:Ce,Tb (0 ≤ x ≤ 1), (Y₁₋ₓGdₓ)₂O₂S:Tb (0 ≤ x ≤ 1), LaOBr:Ce,Tb, CaS:Ce, Ca₂MgSi₂O₇:Eu und (Y₁₋ₓGdₓ)₂SiO₅:Ce,Tb (0 ≤ x ≤ 1).
Ein rot-emittierender Leuchtstoff ist vorzugsweise ausgewählt aus der Gruppe Sr₂CeO₄:Eu, (Y₁₋ₓGdₓ)₂O₃:Eu,Bi (0 ≤ x ≤ 1), (Y₁₋ₓGdₓ)₂O₃:Eu,Bi (0≤x≤1), YVO₄:Eu, Y(V₁₋ₓPₓ)O₄:Eu (0≤x≤1), Y(V₁₋ₓ,Pₓ)O₄:Eu,Bi (0≤x≤1), Y₂O₂S:Eu, Mg₄GeO_{5.5}F:Mn, (Sr₁₋ₓCaₓ)₂P₂O₇:Eu,Mn (0≤x≤1), (Sr₁₋ₓBaₓ)₂Si₅N₈:Eu(0≤x≤1), Ca₂Si₅N₈:Eu, CaS:Ce, Mn und (Ca₁₋ₓSrₓ)S:Eu (0≤x≤1).

Oxidationsempfindliche Leuchtstoffe, wie beispielsweise BaMgAl₁₀O₁₇:Eu, können in der Leuchtstoffschicht verwendet werden, wenn die Leuchtstoffpartikel mit einer Schutzschicht aus beispielsweise SiO₂, MgO, LaPO₄, AlPO₄, YPO₄, MgAl₂O₄, Y₂O₃, La₂O₃, Ca₂P₂O₇ oder Al₂O₃ versehen sind.

Das spezifische Gewicht der Leuchtstoffschicht beträgt vorzugsweise zwischen 0.1 und 10 mg/cm².

Geeignete Leuchtstoffe und Leuchtstoffkombinationen müssen nicht auf die Innenseite des Gasentladungsgefäßes aufgebracht werden, sondern können auch auf die Außenseite aufgetragen werden, da die erzeugte Strahlung im UVA-Bereich von den gängigen Glassorten nicht absorbiert wird.

Nach einer anderen Ausführungsform ist die Lampe eine kapazitiv mit einem Hochfrequenzfeld mit einer Frequenz von beispielsweise 2,65 MHz, 13,56 MHz oder 2,4 GHz angeregte Lampe, bei der die Elektroden außen an dem Gasentladungsgefäß angebracht sind

Nach einer weiteren Ausführungsform ist die Lampe eine induktiv mit einem Hochfrequenzfeld mit einer Frequenz von beispielsweise 2,65 MHz, 13,56 MHz oder 2,4 GHz angeregte Lampe.
Wenn die Lampe gezündet wird, regen die von den Elektroden emittierten Elektronen die Atome und Moleküle der Gasfüllung zur Ausstrahlung von UV-Strahlung aus der charakteristischen Strahlung und einem Molekülkontinuum an.

Die Entladung erwärmt die Gasfüllung so, dass der gewünschte Dampfdruck und die gewünschte Betriebstemperatur erreicht wird, bei der die Lichtausbeute optimal ist. Die im Betrieb erzeugte Strahlung der chalkogenidhaltigen Gasfüllung weist neben dem Linienspektrum der Elemente der 4. Hauptgruppe des Periodensystems ein intensives, breites, kontinuierliches Molekülspektrum auf, das durch molekulare Entladung des Chalkogenids verursacht ist. Der Bereich der maximalen Emission des kontinuierlichen Molekülspektrums verschiebt sich in der Regel zu längeren Wellenlängen mit steigendem Molekulargewicht des Chalkogenids.

**Tab. 1:**

| Eigenschaften von Chalkogeniden | | | | |
|---|---|---|---|---|
| | T*[K] | Trans. | D[eV] | λ*[nm] |
| SiS | 870 | E→X D→X | 6.4 | 238 285 |
| GeS | 640 | E→X A→X | 5.67 | 257 304 |
| GeSe | 670 | E→X A→X | 4.9 | 282 324 |
| GeTe | 760 | E→X A→X | 4.2 | 318 360 |
| SnS | 850 | B→X A→X | 4.77 | 423 436 |
| SnSe | 850 | E→X D→X | 4.2 | 325 363 |
| SnTe | | B→X A→X | 3.69 | 490 594 |

### Ausführungsbeispiel 1

Ein zylindrisches Entladungsgefäß aus einem Glas, das für UVA-Strahlung durchlässig ist, mit einer Länge von 14 cm und einem Durchmesser von 2,5 cm wird mit äußeren Elektroden aus Kupfer ausgerüstet. Das Entladungsgefäß wird evakuiert und gleichzeitig werden 0.3 mg GeSe eindosiert. Ebenso wird Argon mit einem Kaltdruck von 5 mbar eingefüllt. Es wird ein Wechselstrom mit einer Frequenz von 13,65 MHz von einer externen Wechselstromquelle zugeführt und bei einer Betriebstemperatur von 433 °C die Lumeneffizienz gemessen. Die Lumeneffizienz beträgt 100 Lm/W.

## Patentansprüche

1. Niederdruckgasentladungslampe, ausgerüstet mit einem Gasentladungsgefäß, das eine Gasfüllung mit einem Chalkogenid, ausgewählt aus der Gruppe der Sulfide, Selenide und Telluride, der Elemente der 4. Hauptgruppe des Periodischen Systems der Elemente, ausgewählt aus Silicium, Germanium, Zinn und Blei, und mit einem Puffergas enthält, mit inneren oder äußeren Elektroden und mit Mitteln zur Erzeugung und Aufrechterhaltung einer Niederdruckgasentladung.

2. Niederdruckgasendadungslampe gemäß Anspruch 1,
**dadurch gekennzeichnet,**
**dass** das Chalkogenid ausgewählt ist aus der Gruppe SiS, GeS, GeSe, GeTe, SnS, SnSe und SnTe.

3. Niederdruckgasentladungslampe gemäß Anspruch 1,
**dadurch gekennzeichnet,**
**dass** die Gasfüllung Germaniumselenid GeSe enthält.

4. Niederdruckgasentladungslampe gemäß Anspruch 1,
**dadurch gekennzeichnet,**
**dass** die Gasfüllung Germaniumsulfid GeS enthält.

5. Niederdruckgasentladungslampe gemäß Anspruch 1,
**dadurch gekennzeichnet,**
**dass** die Gasfüllung ein Gemisch aus zwei oder mehreren Chalkogeniden, ausgewählt aus der Gruppe der Sulfide, Selenide und Telluride, des Siliciums, Germaniums, Zinns und Bleis enthält.

6. Niederdruckgasentladungslampe gemäß Anspruch 1,
**dadurch gekennzeichnet,**
**dass** in dem Chalkogenid das molare Verhältnis n zwischen dem Chalkogen und dem Element der 4. Hauptgruppe des PSE, ausgewählt ist aus Silicium, Germanium, Zinn und Blei, gleich 0,8 ≤ n ≤1,2 ist.

7. Niederdruckgasentladungslampe gemäß Anspruch 1,
**dadurch gekennzeichnet,**
**dass** die Gasfüllung als Puffergas ein Edelgas, ausgewählt aus der Gruppe Helium, Neon, Argon, Krypton und Xenon, umfasst.

8. Niederdruckgasentladungslampe gemäß Anspruch 1,
**dadurch gekennzeichnet,**
**dass** das Gasentladungsgefäß einen Leuchtstoffüberzug auf der äußeren Oberfläche aufweist.

9. Niederdruckgasentladungslampe gemäß Anspruch 1,
**dadurch gekennzeichnet,**
**dass** das Gasentladungsgefäß einen Leuchtstoffüberzug auf der inneren Oberfläche aufweist.

## Claims

1. A low-pressure gas discharge lamp comprising a gas discharge vessel containing a gas filling with a chalcogenide selected from the group formed by sulphides, selenides and tellurides of the elements of the fourth main group of the periodic system selected from silicon, germanium, tin and lead, and a buffer gas, and comprising inner or outer electrodes and means for generating and maintaining a low-pressure gas discharge.

2. A low-pressure gas discharge lamp as claimed in claim 1, **characterized in that** the chalcogenide is selected from the group formed by SiS, GeS, GeSe, GeTe, SnS, SnSe and SnTe.

3. A low-pressure gas discharge lamp as claimed in claim 1, **characterized in that** the gas filling contains germanium selenide GeSe.

4. A low-pressure gas discharge lamp as claimed in claim 1, **characterized in that** the gas filling contains germanium sulphide GeS.

5. A low-pressure gas discharge lamp as claimed in claim 1, **characterized in that** the gas filling comprises a mixture of two or more chalcogenides selected from the group formed by sulphides, selenides and tellurides of silicon, germanium, tin and lead.

6. A low-pressure gas discharge lamp as claimed in claim 1, **characterized in that** in the chalcogenide, the molar ratio n between chalcogen and the element of the fourth main group of the periodic system of elements, selected from the group formed by silicon, germanium, tin and lead, is 0.8 ≤ n ≤ 1.2.

7. A low-pressure gas discharge lamp as claimed in claim 1, **characterized in that** the buffer gas of the gas filling is an inert gas selected from the group formed by helium, neon, argon, krypton and xenon.

8. A low-pressure gas discharge lamp as claimed in claim 1, **characterized in that** the gas discharge vessel comprises a luminophor coating on the outside surface.

9. A low-pressure gas discharge lamp as claimed in claim 1, **characterized in that** the inner surface of the gas discharge vessel is provided with a luminophor coating.

## Revendications

1. Lampe à décharge au gaz à base pression équipée d'un tube de décharge au gaz qui contient un remplissage de gaz avec un chalcogénure choisi dans le groupe des sulfures, séléniures et tellurures, des éléments du 4e groupe du système périodique des éléments, choisis parmi le silicium, le germanium, l'étain et le plomb et avec un gaz-tampon, avec des électrodes internes ou externes et avec des moyens pour la production et le maintien d'une décharge au gaz à basse pression.

2. Lampe à décharge au gaz à basse pression selon la revendication 1,
**caractérisée en ce**
**que** le chalcogénure est choisi dans le groupe SiS, GeS, GeSe, GeTe, SnS, SnSe et SnTe.

3. Lampe à décharge au gaz à basse pression selon la revendication 1,
**caractérisée en ce**
**que** le remplissage de gaz contient du séléniure de germanium GeSe.

4. Lampe à décharge au gaz à basse pression selon la revendication 1,
**caractérisée en ce**
**que** le remplissage de gaz contient du sulfure de germanium GeS.

5. Lampe à décharge au gaz à basse pression selon la revendication 1,
**caractérisée en ce**
**que** le remplissage de gaz contient un mélange de deux chalcogénures ou plus, choisis dans le groupe des sulfures, séléniures et tellurures, du silicium, du germanium, de l'étain et du plomb.

6. Lampe à décharge au gaz à basse pression selon la revendication 1,
**caractérisée en ce**
**que**, dans le chalcogénure, le rapport molaire n entre le chalcogène et l'élément du 4e groupe principal du SPE, choisi parmi les silicium, le germanium, l'étain et le plomb, est égal à 0,8 ≤ n ≤ 1,2.

7. Lampe à décharge au gaz à basse pression selon la revendication 1,
**caractérisée en ce**
**que** le remplissage de gaz comprend, comme gaz tampon, un gaz noble choisi dans le groupe composé de l'hélium, le néon, l'argon, le crypton et le xénon.

8. Lampe à décharge au gaz à basse pression selon la revendication 1,
**caractérisée en ce**
**que** le tube de décharge au gaz présente un revêtement de substance luminescente sur la surface extérieure.

9. Lampe à décharge au gaz à basse pression selon la revendication 1,
**caractérisée en ce**
**que** le tube de décharge au gaz présente un revêtement de substance luminescente sur la surface intérieure.
